# EUROPÄISCHE PATENTSCHRIFT

(11) **EP 1 431 445 B1**
(45) Veröffentlichungstag und Bekanntmachung des Hinweises auf die Patenterteilung: **23.11.2005**
(21) Anmeldenummer: 03028640.5
(22) Anmeldetag: 15.12.2003
(51) Int. Cl.: D06F 95/00, D06F 55/00

(54) **Mehrzweck-Trägervorrichtung zum Zusammenhalten, Transportieren und Handhaben von flachen Teilen**
Multi-purpose carrier device for holding together, transporting and handling flat pieces
Dispositif de support polyvalent pour maintenir, transporter et manipuler des pièces plates

(30) Priorität: 20.12.2002 DE 10259923; 31.03.2003 DE 10314850
(43) Veröffentlichungstag der Anmeldung: 23.06.2004
(73) Patentinhaber: Wingerter, Thomas, 20146 Hamburg (DE); Mengel, Katrin, 20146 Hamburg (DE)
(72) Erfinder: Wingerter, Thomas, 20146 Hamburg (DE); Mengel, Katrin, 20146 Hamburg (DE)
(74) Vertreter: Hauck, Graalfs, Wehnert, Döring, Siemons

(56) Entgegenhaltungen:
- EP-A- 0 918 900
- WO-A-98/23806
- DE-A- 19 963 641
- US-A- 4 414 716

## Beschreibung

Die Erfindung bezieht sich auf eine Tragvorrichtung zum Zusammenhalten, Transportieren, Handhaben und/oder Lagern von mehreren flachen Teilen gleichzeitig nach dem Oberbegriff des Patentanspruchs 1.

Eine derartige Vorrichtung ist zum Beispiel zum Zusammenhalten von Paaren von Strümpfen, Socken oder dergleichen aus der WO98/23806 bekannt geworden. Das einteilig aus elastischem Kunststoffmaterial gefertigte Element weist einen eiförmigen Rahmen auf, an den im Inneren eine eiförmige Zunge über einen Steg angeformt ist, die den Innenraum des Rahmens bis auf einen umlaufenden Spalt ausfüllt. Die zusammenzuhaltenden Teile werden zwischen Zunge und Rahmenabschnitten eingeklemmt. Zweck der bekannten Vorrichtung ist, die Teile während ihrer Handhabung beim Waschen, Trocknen und bei der Lagerung zusammenzuhalten. Dadurch wird zum einen verhindert, daß Einzelstücke paarweiser Kleidungsstücke verlegt werden oder gar verloren gehen. Zum anderen wird mit dem bekannten Tragelement die Handhabung von Gegenständen, insbesondere Gegenstandspaaren, erleichtert, z.B. entfällt das Sortieren, Zusammenlegen und/oder Zusammenrollen von Strümpfen oder Socken oder dergleichen.

Da die Klemmwirkung bei der bekannten Vorrichtung ausschließlich von der Federkraft zwischen der Zunge einerseits und den Rahmenabschnitten andererseits verursacht ist, ist die Haltekraft relativ gering. Wird sie durch eine größere Steifigkeit des Materials erhöht, wird dadurch das Einführen der flachen Teile erschwert. Aus der EP 0 918 900 B1 ist bekannt geworden, eine Trägervorrichtung von ähnlich geometrischer Ausbildung wie die zuvor beschriebene mit einer Zunge zu versehen, die sich in einen Winkel zur Ebene des Rahmens erstreckt. Eine an den eingeklemmten Teilen wirkende Zugkraft führt zu einer Verformung von Zunge einerseits und Rahmenabschnitten andererseits in Richtung kleiner werdendem Spalt zwischen Zunge und Rahmen und somit zu einer Erhöhung der Klemmkraft. Das Einführen der zusammenzuhaltenden Teile gestaltet sich bei dem bekannten Tragelement verhältnismäßig umständlich.

Aus US 4,414,716 A ist eine Trägervorrichtung-der eingangs genannten Art bekannt geworden. Zwischen mittlerem und äußeren Halteabschnitten erstreckt sich jeweils ein Schlitz, wobei die Schlitze parallel zueinander verlaufen. Zum offenen Ende sind die Schlitze im wesentlichen durch einen Schnitt gebildet, während sie sich zum Verbindungssteg hin aufweiten.

Aus US 3,085,725 ist ein Krawattenhalter bekannt geworden mit einem Aufhängerabschnitt und einem Halteabschnitt, wobei der Halteabschnitt zum Aufhängerabschnitt divergierende Schlitze mit Widerhaken aufweist zur Verhakung von mit dem Knoten einer Krawatte verbundenen Stege. Aus der US 1,485,266 ist eine Trägervorrichtung bekannt geworden; zum Halteabschnitt divergierende Schlitze weisen zum offenen Ende hin einen Engquerschnitt auf. Die Schlitze dienen zur Aufnahme von Schlaufen oder Aufhängern von Handtüchern.

Der Erfindung liegt die Aufgabe zugrunde, eine Mehrzweck-Trägervorrichtung zum vorzugsweise vorübergehenden klemmenden Zusammenhalten, Transportieren, Handhaben und/oder Lagern von zwei oder mehr flachen Teilen aus leicht verformbarem Material zu schaffen, die ein leichtes klemmendes Zusammenfügen mit den zusammenzuhaltenden flachen Teilen ermöglicht bei gleichzeitig großer Haltekraft.

Diese Aufgabe wird durch die Merkmale des Patentanspruchs 1 gelöst.

Bei der erfindungsgemäßen Trägervorrichtung sind die Schlitze, wie an sich bekannt, die zwischen den länglichen äußeren Halteabschnitten und dem länglichen mittleren Halteabschnitt gebildet sind, an dem dem Steg gegenüberliegenden Ende offen und bilden an dieser Stelle einen Engquerschnitt mit beabstandeten Kanten der Halteabschnitte. Bei dem Einführen eines flachen Teils in die Schlitze ist es daher möglich, dieses zunächst in einen ersten und dann in den nächsten Zwischenraum klemmend "einzufädeln", so daß nur eine geringfügige Verformung der äußeren Halteabschnitte bzw. des inneren Halteabschnitts erfolgt. Die Federsteifigkeit kann bei der erfindungsgemäßen Trägervorrichtung relativ groß dimensioniert sein. Befinden sich Abschnitte der zusammenzuhaltenden Teile in den beiden Zwischenräumen und wird eine Zugkraft auf die Teile in Ausziehrichtung ausgeübt, kann ein erheblicher Widerstand gegen ein Herausziehen aufgebaut werden. Bei gerade und parallel verlaufenden Schlitzen hängt die Haltekraft von der Klemmkraft zwischen den Schlitzkanten sowie der Reibung zwischen dem Teil und dem Material der Tragvorrichtung ab. Wechseln die Schlitze, wie bei der Erfindung, im Verlauf mindestens einmal ihre Richtung und divergieren ihre Achsen zum offenen Ende hin, wird die Haltekraft deutlich erhöht. Durch diese Ausführung wird die Haltekraft durch entgegengesetzt gerichtete Zugkräfte annähernd in der Ebene des flachen Tragelements aufgebracht und weniger durch die Federkraft, mit der die Halteabschnitte zusammenwirken. Da die Auszugskraft im wesentlichen in der gleichen Ebene aufgebracht wird, in der sich das relativ flache Tragelement erstreckt, äußert sich diese in einer entsprechenden Auszugskraft an den beanspruchten Teilen des Tragelements, ohne daß ein nennenswertes Biegemoment auf die Halteabschnitte im Sinne einer Ausbiegung oder Verformung aus der Ebene des Tragelements heraus aufgebracht wird, wodurch sich andernfalls eine Vergrößerung der Breite des Schlitzes oder des Engquerschnitts ergäbe. Mit anderen Worten, die erfindungsgemäße Ausbildung des Tragelements ermöglicht einen außerordentlich hohen Auszugswiderstand, was andererseits bedeutet, daß auch bei starker äußerer mechanischer Einwirkung auf die zusammengehaltenen Teile, z.B. in einer Waschmaschine oder einem Trockner diese vom Tragelement nicht gelöst werden.

Die erfindungsgemäße Tragvorrichtung weist in vorteilhafter Weise eine Vorkehrung auf, um sie etwa an einer Wäscheleine oder dergleichen aufhängen zu können. Zu diesem Zweck ist der Verbindungssteg auf seiner Außenseite mit einer-sich-seitlich öffnenden Ausnehmung versehen, und die Ausnehmung wird nach außen von einem Stegabschnitt begrenzt, der einen Hakenabschnitt aufweist.

Nach einer Ausgestaltung der Erfindung ist es besonders vorteilhaft, wenn sich der Engquerschnitt über eine größere Länge des Schlitzes erstreckt, beispielsweise mindestens über einen Viertel, vorzugsweise über einen Drittel der Länge des Schlitzes. Der Engquerschnitt kann über seinen Verlauf die gleiche Breite aufweisen und von parallel laufenden Kanten der Halteabschnitte gebildet sein. Es ist jedoch auch denkbar, die Kanten der Halteabschnitte im Engquerschnittsbereich unregelmäßig zu formen, d. h. mit Vorsprüngen und/oder Ausnehmungen, um die Klemmkraft in diesem Bereich zu erhöhen.

Damit kein Verhaken an Unstetigkeiten oder dergleichen in den Zwischenräumen verursacht wird, sieht eine Ausgestaltung der Erfindung vor, daß die inneren Kanten der äußeren Halteabschnitte über eine Rundung in die zugekehrte Kante des Halteabschnitts übergehen. Bei der oben beschriebenen Formgebung des Tragelements und der zuletzt erwähnten Rundung ergibt sich für die Zwischenräume eine tropfen förmige Kontur mit ihrem "Kopfende" nahe dem Verbindungssteg.

Nach einer weiteren Ausgestaltung der Erfindung liegen die äußeren Kanten von Steg, mittlerem Halteabschnitt und äußerem Halteabschnitt annähernd auf einem gemeinsamen Kreis. Dadurch ergibt sich für das Tragelement eine ansprechende Anmutung. Außerdem liegt ein derartiges Tragelement gut in der Hand. Darüber hinaus vermeidet die Außenkontur ein unerwünschtes Verhaken oder Verklemmen mit anderen Teilen, wenn diese z.B. in einer Waschmaschine oder einem Trockner durcheinander bewegt werden.

Die Tragvorrichtung nach der Erfindung kann mit einer glatten flachen Oberfläche versehen werden. Es kann aber auch von Vorteil sein, die mit den zu haltenden Teilen in Berührung kommenden Flächenabschnitte aufzurauhen oder unregelmäßig zu formen. Sie kann farbig gestaltet sein, wobei die verwendete Farbe auch bei einem maschinellen Waschen beständig sein soll (farbecht). Der verwendete Kunststoff muß gegen Säure und Laugen beständig sein und darf bei Temperaturen bis 100°C nicht erweichen, im Gegenteil seine Federkraft darf innerhalb dieses Temperaturbereichs nicht wesentlich nachlassen.

Die Erfindung ist überall dort einsetzbar, wo einzelne oder mehrere flache Teile aus nachgebendem Material gehandhabt, zusammengehalten, transportiert und/oder gelagert werden sollen und die Verbindung mit dem Tragelement auch bei größerer mechanischer Einwirkung nicht gelöst werden soll.

Trotz der großen Kraft, mit der das erfindungsgemäße Tragelement die Teile hält, ist deren Anbringung und Entfernung außerordentlich praktisch und einfach. Diese Vorgänge lassen sich schnell und ohne großen Aufwand realisieren.

Der Aufhängeabschnitt ist vorzugsweise vollständig in die Kontur des Tragelements integriert.

Die Erfindung wird nachfolgend anhand eines in einer Zeichnung dargestellten Ausführungsbeispiels näher erläutert.

Die einzige Figur zeigt die Frontansicht einer Trägervorrichtung nach der Erfindung.

In der Figur ist ein einteiliges Tragelement 100 dargestellt, das aus einem geeigneten elastischen Kunststoffmaterial hergestellt ist. Es ist im wesentlichen flach. Das Tragelement 100 weist zwei flügelartige äußere Halteabschnitte 102, 104 auf, zwischen denen ein mittlerer Halteabschnitt 106 angeordnet ist. Die Abschnitte 102, 106 werden durch einen Verbindungssteg 108 an einem Ende miteinander verbunden. Wie zu erkennen, liegen die äußeren Kanten der Abschnitte 102, 104 und des Steges 108 annähernd auf einem gemeinsamen Kreis, dessen Mittelpunkt auf der Längsachse des mittleren Halteabschnitts 106 liegt.

Schlitze 110 und 112 zwischen den Halteabschnitten haben bedingt durch den Verlauf ihrer Kanten eine keulenförmige Kontur mit abgeknicktem "Griff".

Die inneren Kantenabschnitte 114, 116 der äußeren Halteabschnitte 102, 104 sind leicht konkav und konvergieren zum mittleren Halteabschnitt 106. Die Kanten 118, 120 des mittleren Halteabschnitts 106 sind konkav geformt und divergieren vom Steg 108 fort. Die flügelförmigen, klauenförmig aufeinander zu laufenden äußeren Halteabschnitte 102, 104, die über ihre größte Länge annähernd gleiche Breite aufweisen, enden abgerundet, wie bei 116a bzw. 118a gezeigt.

Im Anschluß an die Kantenabschnitte 114, 116 sind annähernd gerade Kantenabschnitte 122, 124 vorgesehen, die mit gegenüberliegenden Abschnitten der Kanten 118, 120, die in diesem Bereich annähernd gerade verlaufen, gerade Engquerschnitte 126, 128 bilden, die zum offenen Ende der Schlitze 110, 120 konvergieren. Die offenen Enden sind von gerundeten Eintrittsabschnitten gebildet, d. h. von dem gerundeten Enden 116a, 118a und den gerundeten "Ecken" am freien Ende des mittleren Halteabschnitts 106. Die Achsen der Engquerschnitte, die sich über mehr als einen Drittel der Schlitzlänge erstrecken, konvergieren in Richtung des Steges 108. Das freie Ende des mittleren Halteabschnitts 106 erstreckt sich über die Engquerschnitte hinaus.

Die Kantenabschnitte 114, 116 einerseits und 118, 120 andererseits gehen über eine kreisförmige Rundung 130, 132 ineinander über. Durch die beschriebene Geometrie der Kanten ergeben sich die Schlitze 110, 112, deren Kontur, wie erwähnt, Keulenform hat. Zum offenen Ende hin verengen sich die Schlitze 110, 112 zu den Engquerschnitten 126, 128 keilförmig, die außerdem eine Umlenkung nach jeweils außen voneinander erfahren.

Der Steg 108 hat auf der äußeren Seite eine Ausnehmung 134, die nach außen durch einen Stegabschnitt 136 begrenzt ist mit einem Hakenabschnitt 138, der ebenfalls einen Engquerschnitt bildet. Die Ausnehmung 134 dient zum Aufhängen des Tragelements 10 auf einen Draht, einer Leine oder dergleichen.

Zusammengehörige Teile wie z.B. Strümpfe, Socken oder dergleichen können gemeinsam nacheinander in die Schlitze 110, 112 "eingefädelt" werden, indem Abschnitte dieser Teile über die Engquerschnitte 126, 128 eingeführt werden. Es ist auch möglich, die Teile dadurch einzuführen, daß die äußeren Halteabschnitte 102, 104 und der mittlere Halteabschnitt 106 auseinander gebogen werden. Hierzu ist jedoch eine gewisse Kraft erforderlich.

Bei der beschriebenen Aufnahme der zu haltenden Teile bewirkt die Ausbildung der Schlitze 118, 120 eine hohe Auszugskraft. Eine Kraft in Ausziehrichtung führt dazu, daß Abschnitte der aufgenommenen Teile sich in den enger werdenden Bereichen der Schlitze 118, 120 verkeilen und außerdem über die Engquerschnitte 126, 128 umgelenkt werden müssen, wenn sie aus den Schlitze 110, 112 wieder herausbewegt werden sollen. Hierfür ist ein erheblicher Kraftaufwand erforderlich. Das beschriebene Tragelement nimmt sonst die aufgenommenen Teile mit hoher Haltekraft auf.

Die erfindungsgemäße Tragvorrichtung ist nicht begrenzt auf das Halten und Transportieren von Kleidungsstückpaaren, sondern mit ihr können auch beliebige andere Teile, die eine gewisse Flexibilität oder Nachgiebigkeit aufweisen, aufgenommen und gehalten werden.

## Patentansprüche

1. Mehrzweck-Trägervorrichtung zum Zusammenhalten, Transportieren, Handhaben und/oder Lagern von flachen Teilen aus leicht verformbarem Material, insbesondere von Kleidungsstückpaaren, mit einem einteiligen, im wesentlichen flachen Tragelement (100) aus elastischem Kunststoff, das zwei längliche, gleichgerichtete äußere Halteabschnitte (102, 104) sowie einen mittleren Halteabschnitt (106) aufweist, wobei die einander zugekehrten Kanten der äußeren Halteabschnitte (102, 104) und des mittleren Halteabschnitts (106) jeweils einen Schlitz bilden, zur klemmenden Aufnahme mindestens eines flachen Teils in beiden Schlitzen (110, 112), wobei die Halteabschnitte (102, 104, 106) an einem Ende über einen quer verlaufenden Verbindungssteg (108) miteinander verbunden sind und an dem dem Steg gegenüberliegenden Ende voneinander getrennt sind, wodurch sich die länglichen Schlitze (110, 112) bis zu den Enden der Halteabschnitte (102, 104, 106) erstrecken, und Kanten der Schlitze (110, 112) nahe den offenen Enden einen länglichen Engquerschnitt (126, 128) bilden, **dadurch gekennzeichnet, dass** die Kanten (118, 122, 120, 124) der Engquerschnitte (126, 128) einen Abstand voneinander haben und die Achsen beider Engquerschnitte (126, 128) in Richtung des Verbindungsstegs (108) konvergieren und gegenüber dem übrigen Verlauf des zugehörigen Schlitzes eine geänderte Richtung aufweisen, der mittlere Halteabschnitt (106) zur Bildung der Engquerschnitte (126, 128) in seiner Breite zum offenen Ende der Schlitze (110, 112) allmählich größer wird und die Schlitze (110, 112) zu den Engquerschnitten (126, 128) hin sich keilförmig verengen.

2. Vorrichtung nach Anspruch 1, **dadurch gekennzeichnet, daß** die die Schlitze bildenden Kanten im Verlauf vom Steg (108) bis zum offenen Ende der Schlitze (126, 128) mindestens einmal ihre Richtung ändern.

3. Vorrichtung nach Anspruch 2, **dadurch gekennzeichnet, daß** die Richtungsänderung in beiden Schlitzen symmetrisch oder unsymmetrisch erfolgt.

4. Vorrichtung nach einem der Ansprüche 1 bis 3, **dadurch gekennzeichnet, daß** die Kanten der Schlitze (110, 112) am offenen Ende gerundet in die Außenkontur der äußeren Halteabschnitte (102, 104) übergehen.

5. Vorrichtung nach Anspruch 1-4, **dadurch gekennzeichnet, daß** die Engquerschnitte (126, 128) sich über mindestens einen Viertel der Länge der Schlitze (110, 112) erstrecken, wobei sie gleiche Breite über ihre Länge aufweisen.

6. Vorrichtung nach Anspruch 5, **dadurch gekennzeichnet, daß** die Engquerschnitte (126, 128) von geraden parallelen Kanten (122, 124) gebildet sind.

7. Vorrichtung nach einem der Ansprüche 1 bis 6, **dadurch gekennzeichnet, daß** die Kanten (118, 120) des mittleren Halteabschnitts (106) konkav gekrümmt sind.

8. Vorrichtung nach einem der Ansprüche 1 bis 6, **dadurch gekennzeichnet, daß** die inneren Kanten (114, 116) der äußeren Halteabschnitte (102, 104) über eine Rundung (130, 132) in die zugekehrte Kante (118, 120) des mittleren Halteabschnitts (106) übergehen.

9. Vorrichtung nach einem der Ansprüche 1 bis 8, **dadurch gekennzeichnet, daß** der mittlere Halteabschnitt (106) länger ist als die äußeren Halteabschnitte (102, 104) und seine größte Breite jenseits der Enden (116a, 118a) der äußeren Halteabschnitte (102, 104) aufweist.

10. Vorrichtung nach einem der Ansprüche 1 bis 9, **dadurch gekennzeichnet, daß** die äußeren Kanten von Steg (108), mittlerem Halteabschnitt (106) und äußeren Halteabschnitten (102, 104) auf einem gemeinsamen Kreis liegen.

11. Vorrichtung nach einem der Ansprüche 1 bis 10, **dadurch gekennzeichnet, daß** die Breite der flügelförmigen äußeren Halteabschnitte (102, 104) über ihre Länge gleich ist.

12. Vorrichtung nach einem der Ansprüche 1 bis 11, **dadurch gekennzeichnet, daß** die flügelförmigen äußeren Halteabschnitte (102, 104) mit ihren Endabschnitten klauenförmig aufeinander zu laufen.

13. Vorrichtung nach einem der Ansprüche 1 bis 12, **dadurch gekennzeichnet, dass** der Steg (108) auf seiner Außenseite eine sich seitlich öffnende Ausnehmung aufweist und die Ausnehmung (134) nach außen von einem Hakenabschnitt (138) aus als Hakenabschnitt (138) ausgebildeten Stegabschnitt (136) begrenzt ist.

14. Vorrichtung nach einem der Ansprüche 1 bis 13, **dadurch gekennzeichnet, daß** die Breite des Verbindungssteges (108) im Bereich der Schlitze (110, 112) geringer ist als die Breite der äußeren Halteabschnitte (102, 104).

## Claims

1. Multi-purpose carrier device for holding together, transporting and handling and/or storing flat pieces made from easily deformable material, in particular items of clothing in pairs, with a one-piece, substantially flat carrying element (100) made from resilient plastics which comprises two elongate, equiaxed outer holding portions (102, 104) and a central holding portion (106), the edges facing one another of the outer holding portions (102, 104) and of the central holding portion (106) respectively forming a slot for receiving at least one flat piece in a clamping manner in the two slots (110, 112), the holding portions (102, 104, 106) being connected to one another at one end via a transversely extending connecting web (108) and being separated from one another at the end opposing the web, whereby the elongate slots (110, 112) extend as far as the ends of the holding portions (102, 104, 106) and the edges of the slots (110, 112) in the vicinity of the open ends form an elongate narrow cross-section (126, 128), **characterised in that** the edges (118, 122, 120, 124) of the narrow cross-sections (126, 128) are spaced apart from one another and the axes of the two narrow cross-sections (126, 128) converge in the direction of the connecting web (108) and are in a different direction relative to the remaining path of the corresponding slot, the central holding portion (106) for forming the narrow cross-sections (126, 128) gradually becomes wider at the open end of the slots (110, 112) and the slots (110, 112) taper toward the narrow cross-sections (126, 128).

2. Device according to claim 1, **characterised in that** the edges forming the slots alter their direction at least once in the path from the web (108) as far as the open end of the slot (126, 128).

3. Device according to claim 2, **characterised in that** the direction of the two slots is altered symmetrically or asymmetrically.

4. Device according to any one of claims 1 to 3, **characterised in that**, at the open end, the edges of the slots (110, 112) merge in a rounded manner with the outer contour of the outer holding portions (102, 104).

5. Device according to claims 1-4, **characterised in that** the narrow cross-sections (126, 128) extend over at least one quarter of the length of the slots (110, 112), said narrow cross-sections having the same width over their length.

6. Device according to claim 5, **characterised in that** the narrow cross-sections (126, 128) are formed from straight parallel edges (122, 124).

7. Device according to any one of claims 1 to 6, **characterised in that** the edges (118, 120) of the central holding portion (106) are curved in a concave manner.

8. Device according to any one of claims 1 to 6, **characterised in that** the inner edges (114, 116) of the outer holding portions (102, 104) merge via a rounded portion (130, 132) with the facing edges (118, 120) of the central holding portion (106).

9. Device according to any one of claims 1 to 8, **characterised in that** the central holding portion (106) is longer than the outer holding portions (102, 104) and is widest beyond the ends (116a, 118a) of the outer holding portions (102, 104).

10. Device according to any one of claims 1 to 9, **characterised in that** the outer edges of the web (108), the central holding portion (106) and outer holding portions (102, 104) are located on a common circle.

11. Device according to any one of claims 1 to 10, **characterised in that** the width of the wing-shaped outer holding portions (102, 104) is the same over their length.

12. Device according to any one of claims 1 to 11, **characterised in that** the wing-shaped outer holding portions (102, 104) extend toward one another with their end portions in a claw-shaped manner.

13. Device according to any one of claims 1 to 12, **characterised in that** the web (108) comprises a laterally opening recess on its outer face and the recess (134) is delimited outwardly by a hook portion (138) made from a web portion (136) configured as a hook portion (138).

14. Device according to any one of claims 1 to 13, **characterised in that** the width of the connecting web (108) in the region of the slots (110, 112) is less than the width of the outer holding portions (102, 104).

## Revendications

1. Dispositif de support polyvalent pour maintenir, transporter, manipuler et/ou entreposer des pièces plates en matériau facilement déformable, en particulier des paires de vêtements, avec un élément porteur (100) d'un seul tenant, essentiellement plat, en matière plastique élastique, qui présente deux tronçons de retenue extérieurs (102, 104) oblongs et parallèles, ainsi qu'un tronçon de retenue médian (106), les arêtes mutuellement adjacentes des tronçons de retenue extérieurs (102, 104) et du tronçon de retenue médian (106) formant chacune une fente, pour loger de façon serrée au moins une pièce plate dans les deux fentes (110, 112), les tronçons de retenue (102, 104, 106) étant raccordés les uns aux autres à une extrémité via une entretoise de raccordement (108) disposée transversalement, et étant séparés les uns des autres à l'extrémité opposée à l'entretoise, ce qui fait que les fentes oblongues (110, 112) s'étendent jusqu'aux extrémités des tronçons de retenue (102, 104, 106) et que les arêtes des fentes (110, 112) forment, à proximité des extrémités ouvertes, une section resserrée oblongue (126, 128), **caractérisé en ce que** les arêtes (118, 122, 120, 124) des sections resserrées (126, 128) ont un intervalle entre elles et **en ce que** les axes des deux sections resserrées (126, 128) convergent dans la direction de l'entretoise de raccordement (108) et présentent, par rapport au reste du tracé de la fente correspondante une direction modifiée, **en ce que** le tronçon de retenue médian (106) pour la formation des sections resserrées (126, 128) augmente peu à peu de largeur vers l'extrémité ouverte des fentes (110, 112), et **en ce que** les fentes (110, 112) se rétrécissent en forme de coin en direction des sections resserrées (126, 128) .

2. Dispositif selon la revendication 1, **caractérisé en ce que** les arêtes formant les fentes modifient au moins une fois leur direction dans le tracé depuis l'entretoise (108) jusqu'à l'extrémité ouverte des fentes (126, 128).

3. Dispositif selon la revendication 2, **caractérisé en ce que** la modification de direction dans les deux fentes s'effectue de façon symétrique ou asymétrique.

4. Dispositif selon une des revendications 1 à 3, **caractérisé en ce que** les arêtes des fentes (110, 112) à l'extrémité ouverte s'arrondissent pour se transformer en contour extérieur des tronçons de retenue extérieurs (102, 104).

5. Dispositif selon la revendication 1-4, **caractérisé en ce que** les sections resserrées (126, 128) s'étendent sur au moins un quart de la longueur des fentes (110, 112), présentant ainsi la même largeur sur leur longueur.

6. Dispositif selon la revendication 5, **caractérisé en ce que** les sections resserrées (126, 128) sont formées d'arêtes parallèles rectilignes (122, 124).

7. Dispositif selon une des revendications 1 à 6, **caractérisé en ce que** les arêtes (118, 120) du tronçon de retenue médian (106) sont courbées de façon concave.

8. Dispositif selon une des revendications 1 à 6, **caractérisé en ce que** les arêtes intérieures (114, 116) des tronçons de retenue extérieurs (102, 104) se transforment, via un arrondi (130, 132), en arête adjacente (118, 120) du tronçon de retenue médian (106).

9. Dispositif selon une des revendications 1 à 8, **caractérisé en ce que** le tronçon de retenue médian (106) est plus long que les tronçons de retenue extérieurs (102, 104) et présente sa plus grande largeur au-delà des extrémités (116a, 118a) des tronçons de retenue extérieurs (102, 104).

10. Dispositif selon une des revendications 1 à 9, **caractérisé en ce que** les arêtes extérieures de l'entretoise (108), du tronçon de retenue médian (106) et des tronçons de retenue extérieurs (102, 104) sont situées sur un cercle commun.

11. Dispositif selon une des revendications 1 à 10, **caractérisé en ce que** la largeur des tronçons de retenue extérieurs (102, 104) en forme d'aile est identique sur leur longueur.

12. Dispositif selon une des revendications 1 à 11, **caractérisé en ce que** les tronçons de retenue extérieurs (102, 104) en forme d'aile sont dirigés l'un vers l'autre en forme de griffe avec leurs tronçons finaux.

13. Dispositif selon une des revendications 1 à 12, **caractérisé en ce que** l'entretoise (108) présente sur son côté extérieur un évidement s'ouvrant latéralement et **en ce que** l'évidement (134) est limité vers l'extérieur par un tronçon d'entretoise (136) configuré comme un tronçon de crochet (138).

14. Dispositif selon une des revendications 1 à 13, **caractérisé en ce que** la largeur de l'entretoise de raccordement (108), dans la zone des fentes (110, 112), est plus faible que la largeur des tronçons de retenue extérieurs (102, 104).
